# EUROPÄISCHE PATENTSCHRIFT

(11) **EP 0 696 656 B1**
(45) Veröffentlichungstag und Bekanntmachung des Hinweises auf die Patenterteilung: **19.11.1997**
(21) Anmeldenummer: 95108796.4
(22) Anmeldetag: 08.06.1995
(51) Int. Cl.: D01H 1/10

(54) **Verfahren und Vorrichtung zur Herstellung eines gezwirnten Fadens**
Procedure and device for producing a twisted yarn
Procédé et dispositif pour fabriquer un retors

(30) Priorität: 13.08.1994 DE 4428780
(43) Veröffentlichungstag der Anmeldung: 14.02.1996
(73) Patentinhaber: Palitex Project-Company GmbH, D-47804 Krefeld (DE)
(72) Erfinder: Kallmann, Jürgen, D-41564 Kaarst (DE)
(74) Vertreter: Sroka, Peter-Christian, Dipl.-Ing.

(56) Entgegenhaltungen:
- DE-A- 3 148 874
- DE-A- 4 235 433
- FR-A- 1 485 528

## Beschreibung

Zwirne oder gezwirnte Fäden werden in der Regel in mehrstufigen Verfahren hergestellt, wobei die bekannten Verfahren und Vorrichtungen im wesentlichen folgende Einzelschritte bzw. Einzelmerkmale umfassen:

1. Von einem Vorgarnvorrat werden Lunten mittels eines Streckwerks einer Ringspinnspindel zugeführt, auf der die Spinnfäden auf Spulenhülsen aufgewickelt werden. Diese Spulenkörper - im überwiegenden Fall Kopse - werden in einem zweiten Arbeitsschritt auf einer Spulmaschine zu Kreuzspulen umgespult. In einem dritten Arbeitsschritt werden zwei oder mehrere Kreuzspulen auf einer Fachmaschine aufgewunden. Die Fachkreuzspulen werden dann in einem vierten Arbeitsschritt beispielsweise einer Doppeldraht-Zwirnmaschine vorgelegt, um daraus einen fertigen Zwirn herzustellen.

Unter Ausschaltung des dritten Arbeitsschrittes können der Doppeldraht-Zwirnspindel auch direkt zwei Kreuzspulen der Spulmaschine zur Herstellung eines fertigen Zwirns vorgelegt werden.

2. Es werden Spinnfäden nach dem Offenend-Spinnverfahren hergestellt und auf Hülsen zu Kreuzspulen aufgewunden. Fallweise werden auch zwei oder mehrere dieser Kreuzspulen in einem anschließenden Prozeß auf einer Fachmaschine zu einer rachkreuzspule umgewickelt. Die Kreuzspulen werden dann entweder zweifach oder im Fall der Fachkreuzspule als Einzelspule zur Verzwirnung einer Doppeldraht-Spindel vorgelegt.

3. In dem Bestreben, die drei Prozesse Spinnen, Spulen und Zwirnen zu einem einzigen Kontinue-Prozess zusammenzulegen, wird auf eine Hohlspindel ein Garnkops aufgesteckt, der vorher z.B. auf einer üblichen Ringspinnspindel hergestellt worden ist. Ein von einem Vorgarnvorrat, beispielsweise Aufsteckgatter, kommendes Vorgarn durchläuft ein normales Streckwerk und wird zusammen mit dem Spinnfaden des vorher auf die Hohlspindel aufgesteckten Garnkopses in die Spindelhohlachse eingeführt. Das Garn der Garnspule wird bei den Spindelumdrehungen abgewickelt und läuft gemeinsam mit dem verstreckten Vorgarn durch die hohle Spindel zu einem Aufwickelwerk bzw. einer Spulstelle, wie es z.B. in "Eine neue Spinnzwirnmaschine" aus "Melliand-Textilberichte 12/1966", Seiten 1354 und 1355, beschrieben ist.

4. Gemäß der DE 31 48874 A1 sind weiterhin Maschinen mit Streckwerk und Umwindespindeln bekannt, wobei die Fäden, vom Streckwerk kommend, durch die Achsen von Hohlspindeln gegebenenfalls mit Drallgeber über Liefer-Zylinder zu einem Aufwickelwerk geführt werden. Die Hohlspindeln müssen mit Kopsen oder parallel bewickelten Spulen in Spezialausführung bestückt werden. Die Fäden dieser Kopse oder Spulen sind nicht vergleichbar mit den Spulenkörpern gemäß den obigen Ziffern 1 und 2. Sie besitzen lediglich die Wicklungsart einer Kopswindung oder einer parallel bewickelten Scheibenspule, werden aber nicht auf Spinnmaschinen sondern auf entsprechenden Spulmaschinen hergestellt. Der Garnvorrat der Spulenkörper ist meist ein Filamentgarn. Durch Drehen der Hohlspindeln in vorgegebener Drehrichtung und eingestellter Drehzahlverhältnisse von Streckwerk, Lieferzylinder und Aufwindung erhält man ein Umwindegarn.

Obwohl das unter Ziffer 3 behandelte Verfahren den Anspruch stellt, die drei Prozesse Spinnen, Zwirnen und Spulen zu einem einzigen Kontinue-Prozess zusammenzulegen, ist es offensichtlich, daß diese Verfahrensweise aus den oben geschilderten Gründen dem gestellten Anspruch nicht voll gerecht wird, da es stets erforderlich ist, in einer ersten Verfahrensstufe, z.B. mittels einer üblichen Ringspinnmaschine, einen Spinnfaden herzustellen, der auf der Ringspinnmaschine zu einem Kops aufgewickelt wird, der dann erst in der unter Ziffer 3 beschriebenen Weise mit einem verstreckten Vorgarn verzwirnt wird. Der auf der Ringspinnmaschine hergestellte Garnkörper muß somit zwischen Maschinen mit fast gleicher Arbeits- und Funktionsweise hin- und hertransportiert werden, wobei insbesondere das Entnehmen und Wiedereinsetzen von Garnspulen einerseits und leeren Hülsen andererseits einen beträchtlichen Handhabungsaufwand bedingt, was insbesondere bei automatischen bzw. automatisierten Verfahrensabläufen zu einem hohen Aufwand bei der Automatisierung führen würde.

5. In der DE 42 35 433 A1 ist ein Verfahren zur Herstellung eines gezwirnten Fadens beschrieben, bei dem in einem ersten Arbeitsschritt ein von einem Vorgarn-Vorrat abgezogenes und durch ein Streckwerk geführtes Vorgarn im Ringspinnverfahren versponnen und dabei auf einem auf eine Hohlspindel permanent angebrachten Garnträger zu einem Spinngarnkörper aufgewickelt wird; in einer zweiten Phase wird der Spinnprozeß unterbrochen und der zuvor zu dem Spinngarnkörper aufgewickelte Spinnfaden unter Ballonbildung von dem Spinngarnkörper wieder abgezogen und gemeinsam mit dem weiter von dem Vorgarnvorrat abgezogenen und im Streckwerk verstreckten Vorgarn durch die Hohlachse der Hohlspindel geführt und einem Aufwickelwerk zugeführt wird, wobei die Hohlspindel in Abhängigkeit von der Liefergeschwindigkeit der Friktionswalze des Aufwickelwerkes derart in Rotation versetzt wird, daß die Drehung des Spinnfadens wieder zurückgedreht wird.

Ein grundsätzlich gleichartiges Verfahren geht auch aus der US 3 425 209 hervor.

Bei diesen Verfahren arbeitet die Zwirnstufe mit einem Garnstrang, der Spinndrehung besitzt, und einen zweiten Garnstrang, der als Faserlunte zuläuft.

Ein in beiden Garnsträngen gleichmäßiger Zwirn wird bei diesem Verfahren dann hergestellt, wenn der Garnstrang mit der Spinndrehung entgegen der Spinnrichtung vollständig zurückgedreht und mit der vom Streckwerk kommenden Faserlunte gemeinsam in der Hohlachse verdrillt wird. Der aus der Faserlunte resultierende Garnstrang erhält bei diesem Verfahrensschritt keine Drehung. Wenn beide Garnstränge gleiche Drehung haben sollen, wie es von einem balancierten Zwirn erwartet wird, so kann dies immer nur dadurch geschehen, daß die den Spinnfaden des Spinngarnkörpers erteilte Spinndrehung während der zweiten Betriebsphase, das heißt während der Zwirnphase, wieder vollständig aufgelöst wird. Mit diesem Verfahren ist die Herstellung von Zwirnen mit nicht vollständig kompensierten Spinndrehungen nicht möglich.

Der Erfindung liegt die Aufgabe zugrunde, ein kombiniertes Spinn-Zwirn-Verfahren und eine entsprechende Vorrichtung zu schaffen, mit dem bzw. mit der es möglich ist, im fertigen Zwirn jedes beliebige Drehungsniveau zwischen den Einzelsträngen bzw. Einzelfäden einerseits und der Zwirndrehung andererseits zu erhalten. Zwirne dieser Prägung, das heißt mit nicht ganz kompensierter Spinndrehung, sind überwiegend gebräuchlich.

Zur Lösung dieser Aufgabe dient ein Verfahren mit den Merkmalen des Patentanspruchs 1 sowie eine Vorrichtung gemäß dem Anspruch 2.

Der Kerngedanke der vorliegenden Erfindung besteht im wesentlichen darin, an sich bekannte Ringspinneinrichtungen mit auch an sich bekannten Hohlspindeln auszurüsten und jeweils zwei dieser Ringspinneinrichtungen übereinander anzuordnen, so daß die auf diesen beiden Ringspinneinrichtungen nach dem Ringspinnverfahren hergestellten zwei Spinnfäden anschließend bei rotierenden Spindeln unter Ballonbildung durch die Hohlachsen derselben abgezogen und unterhalb der unteren Hohlspindel beispielsweise zu einer Zwirn-Kreuzspule aufgewickelt werden. Durch entsprechende Anpassung bzw. Abstimmung der Spindeldrehzahlen während des Spinnprozesses einerseits und unter Einbeziehung der Zwirnfaden-Aufwickelgeschwindigkeit während des anschließenden Zwirnprozesses andererseits lassen sich die unterschiedlichsten Drehverhältnisse zwischen den einzelnen Spinnfäden einerseits und der Zwirndrehung des fertigen Zwirns andererseits erreichen, zum Beispiel auch dadurch, daß die beiden übereinander angeordneten Spindeln mit unterschiedlichen Drehzahlen angetrieben werden.

Die für den Aufbau der Spinnfaden-Garnkörper erforderlichen Einrichtungen, wie Spindelantriebselemente, Ringbank, Spinnring und Läufer sowie vorgeschaltete Streckwerke, entsprechen den üblichen Elementen einer Ringspinnmaschine, wobei die Ringbankbewegung wie üblich zentral gesteuert wird, um die erwünschten Garnkörper herzustellen.

Für den anschließenden Zwirnprozeß werden die Ringbankbewegungen unterbrochen. Unterhalb jedes Hohlspindelpaares - bestehend aus jeweils zwei übereinander angeordneten Hohlspindeln - angeordnete Aufwickelaggregate, wie sie beispielsweise bei Doppeldraht-Zwirnspindeln bekannt sind, dienen dann zum Aufbau der Zwirn-Kreuzspulen oder dergleichen. Während des Zwirnprozesses werden die zuvor zu den Spinnfaden-Garnkörpern aufgewickelten Spinnfäden in dem zweiten Arbeitsschritt unter Ballonbildung wieder von den Garnträgern abgezogen und durch die Hohlachsen der beiden Hohlspindeln dem Aufwickelwerk zugeführt. Die Friktionswalze des Aufwickelwerkes arbeitet dabei in Abhängigkeit von der Spindeldrehzahl mit einer solchen Geschwindigkeit (Abzugsgeschwindigkeit), daß die Drehungen der einzelnen Spinnfäden entweder ganz oder teilweise zurückgedreht werden.

Die Erfindung wird im folgenden anhand der Zeichnungen näher beschrieben.

Figur 1 zeigt in schematischer Darstellung zwei übereinander angeordnete Ringspinneinrichtungen mit Hohlspindeln sowie ein nachgeschaltetes Fadenaufwickelwerk während des einen ersten Arbeitsschritt darstellenden Spinnprozesses.

Figur 2 zeigt in schematisierter Darstellung die gleiche Einrichtung während des in einem zweiten Arbeitsschritt durchgeführten Zwirnprozesses.

Gemäß Figur 1 sind zwei nur ausschnittsweise dargestellte Ringspinnmaschinen 1 bzw. 1' übereinander angeordnet. Jede Ringspinnmaschine enthält eine Spindelbank 2 bzw. 2' zur Lagerung von Hohlspindeln 3 bzw. 3', von denen in der Zeichnung für jede Ringspinnmaschine nur jeweils eine Hohlspindel dargestellt ist. Die einzelne Hohlspindel 3 bzw. 3' umfaßt eine Spindelhohlachse 4 bzw. 4' mit Antriebswirtel 5 bzw. 5', um den ein Spindelantriebsriemen 6 bzw. 6' gelegt ist, der über Umlenk- und/oder Spannrollen 7 bzw. 7' und eine Antriebsscheibe 8 bzw. 8' geführt ist, die jeweils auf einer zentral angetriebenen Welle 9 bzw. 9' befestigt ist. In Richtung der Doppelpfeile f1 bzw. f1' auf- und abbewegbare, an einer nicht dargestellten Ringbank befestigte Ringhalter 10 bzw. 10' tragen Spinnringe 11 bzw. 11' für die bei Ringspinnmaschinen übliche Ringläufer 12 bzw. 12'.

Jeder Hohlspindel 3 bzw. 3' ist ein in einem Spulengatter angebrachter Vorgarnkörper, beispielsweise Flyerspule 13 bzw. 13' oder Fournisseur-Spule zugeordnet, der einen Vorgarnvorrat darstellt. Das von diesen Flyerspulen 13 bzw. 13' kommende Vorgarn a bzw. a' wird bei laufender Hohlspindel 3 bzw. 3' abgezogen und mittels eines üblichen Streckwerkes 14 bzw. 14' verstreckt, bevor es nach Passieren eines in der Verlängerung der Spindelhohlachse liegenden Fadenführers 15 bzw. 15' bei sich auf- und abbewegendem Spinnring 11 bzw. 11' verdreht und zu einem Spinngarnkörper 16 bzw. 16' aufgewickelt wird.

Unterhalb der unteren Hohlspindel 3' ist ein Aufwickelwerk 17 angeordnet, das einen Spulenhalterrahmen 18 zur Halterung einer Spulenhülse, eine mittels der Welle 19 antreibbare Antriebswalze 20 und einen Changierfadenführer 21 umfaßt, wie es beispielsweise bei Aufwickelwerken von Doppeldraht-Zwirnspindeln bekannt ist. Der Changierfadenführer 21 ist mittels der Changierstange 22 in Richtung des Doppelpfeiles f2 (siehe Figur 2) hin- und hergehend antreibbar.

Sobald mittels des einen ersten Arbeitsschritt darstellenden Spinnprozesses Spinngarnkörper 16 bzw. 16' aufgewickelt worden sind, wird der Spinnprozeß unterbrochen, wobei gemäß Figur 2 der Antrieb der Ringhalter 10 bzw. 10' stillgesetzt wird. Die zuvor zu den Spinngarnkörpern 16 bzw. 16' aufgewickelten Spinnfäden b bzw. b' werden dann in einem zweiten Arbeitsschritt von den Garnkörpern 16 bzw. 16' unter Ballonbildung abgezogen, wobei der von dem oberen Spinngarnkörper 16 abgezogene Spinnfaden b zuerst durch die Hohlspindel 3 und dann gemeinsam mit dem von dem unteren Spinngarnkörper 16' abgezogenen Spinnfaden b' durch die untere Hohlspindel 3' hindurchgeführt wird, bevor beide anschließend als Zwirnfaden c zu der von der Antriebswalze 20 angetriebenen Kreuzspule 24 aufgewickelt werden. Die Hohlspindeln 3 und 3' werden von dem auf die jeweiligen Spindelwirtel 5 bzw. 5' wirkenden Antriebsriemen 6 bzw. 6' in Abhängigkeit von der Abzugsgeschwindigkeit des Aufwickelwerkes 17 derart in Rotation versetzt, daß die den Spinnfäden b bzw. b' während des Spinnprozesses erteilten Drehungen entweder ganz oder teilweise zurückgedreht werden.

Wie oben erläutert, besteht die erfindungsgemäße Lösung darin, während der auf Ringspinneinrichtungen durchgeführten Spinnprozesse einen auf Hohlspindeln installierten, permanent angebrachten Garnträger zum Aufbau von Spinngarnkörpern 16 bzw. 16' zu verwenden, von denen während des anschließenden Zwirnprozesses die Spinnfadenkomponenten wieder abgezogen und durch die Hohlachsen der rotierend angetriebenen Hohlspindeln zu einem Aufwickelwerk geführt werden. Auf diese Weise entfällt der sonst übliche Transport eines auf einer Ringspinneinrichtung hergestellten Spinngarnkörpers zu einer gesonderten Zwirneinrichtung; es ist weiterhin nicht mehr erforderlich, nach Abnahme eines Spinngarnkörpers von der üblichen Spindel einer Ringspinneinrichtung diese Spindeln erneut mit leeren Spulenhülsen zu bestücken.

Jeweils zwei nebeneinander angeordnete Hohlspindelpaare, bestehend aus jeweils zwei übereinander angeordneten Hohlspindeln, kann ein gemeinsames Aufwickelwerk zugeordnet sein, das dann im wesentlichen mittig unterhalb den beiden Hohlspindelpaaren angeordnet ist, wobei der fertige Zwirn wechselweise von jeweils zwei übereinander angeordneten Spindeln zuläuft. Damit ist praktisch ein Continu-Prozess auch für die Zwirnaufwindung geschaffen, der auch mit einfachen und aus der Technik bekannten Mitteln bezüglich der Fadeneinfädelung, Fadenführung und Zwirnverbindung, zum Beispiel durch Knoten oder Spleißen, dargestellt werden kann. Entsprechend ist dann den beiden nebeneinander liegenden Hohlspindeln jeweils ein Vorgarnkörper zugeordnet.

## Patentansprüche

1. Verfahren zur Herstellung eines gezwirnten Fadens, bei dem in einem ersten Arbeitsschritt zwei von Vorgarn-Vorräten abgezogene und durch Streckwerke geführte Vorgarnfäden (a; a') jeweils selbständig voneinander nach dem Ringspinnverfahren versponnen und dabei auf auf übereinander angeordneten Hohlspindeln (3; 3') permanent angebrachten Garnträgern zu zwei Spinngarnkörpern (16; 16') aufgewickelt werden, worauf in einem anschließenden zweiten Arbeitsschritt unter voriger Abtrennung des Enden der Spinnfäden (b, b') von den verstreckten Vorgarnfäden die zuvor zu den Spinngarnkörpern aufgewickelten Spinnfäden (b; b') jeweils unter Ballonbildung von den Spinngarnkörpern wieder abgezogen und durch die Hohlachsen (4; 4') der jeweiligen Hohlspindeln bei gleichzeitigem Hindurchführen des durch die obere Hohlspindel geführten Spinnfadens auch durch die untere Hohlspindel gemeinsam einem unterhalb der unteren Hohlspindel angeordneten Aufwickelwerk (17) zugeführt werden, wobei die Hohlspindeln in Abhängigkeit von der Abzugsgeschwindigkeit des Aufwickelwerkes derart in Rotation versetzt werden, daß die Drehung der beiden Spinnfäden zumindest teilweise wieder zurückgedreht wird.

2. Vorrichtung zur Durchführung des Verfahrens nach Anspruch 1, enthaltend jeweils übereinander angeordnete Ringspinneinrichtungen mit auf den übereinander angeordneten Spindelbänken (2; 2') gelagerten und mit permanent installierten Garnträgern versehenen Hohlspindeln (3; 3') und mit einem unterhalb der beiden Hohlspindeln (3; 3') angeordneten Aufwickelwerk (17), wobei die jeweiligen Hohlspindeln (3; 3') durch die Spindelbänke hindurchgeführt sind und jeweils einen mittels eines Antriebsriemens (10; 10') antreibbaren Wirtel (5; 5') zur Einstellung von in vorbestimmbarer Beziehung zueinander befindlichen Drehzahlen aufweisen, daß jeder Hohlspindel ein auf- und abbewegbarer Ring (11; 11') mit zugeordnetem Ringläufer (12; 12') zugeordnet ist, und daß jeder Hohlspindel ein bei Ringspinneinrichtungen übliches Streckwerk (14; 14') vorgeschaltet ist.

3. Vorrichtung nach Anspruch 2, dadurch gekennzeichnet, daß jeweils zwei nebeneinander angeordneten Hohlspindelpaaren, bestehend aus jeweils zwei übereinander angeordneten Hohlspindeln (3; 3'), ein gemeinsames Aufwickelwerk (17) zugeordnet ist, das im wesentlichen mittig unterhalb der beiden Hohlspindelpaare angeordnet ist.

4. Vorrichtung nach Anspruch 2 und 3, dadurch gekennzeichnet, daß jedem Hohlspindelpaar ein gemeinsam zugeordnetes Streckwerk mit dem entsorechenden Vorgarnvorrat zugeordnet ist.

## Claims

1. Method of manufacturing a twisted thread in the case of which, in a first working step, two roved fibres (a; a'), drawn off from rove supplies and guided through drawing mechanisms, are in each case spun independently of one another according to the ring spinning method and in the process are wound onto yarn carriers, which are permanently mounted on hollow spindles (3; 3') arranged one above the other, to form two spun yarn packages (16; 16'), after which, in a subsequent second working step, with previous separation oF the ends of the spun threads (b; b') from the drawn roved fibres, the spun threads (b; b') previously wound to form spun yarn packages are each drawn off again with formation of a balloon from the spun yarn packages and are together fed through the hollow shafts (4; 4') of the respective hollow spindles with simultaneous guiding of the spun threads through the upper hollow spindle and through the lower hollow spindle to a winding mechanism (17) located underneath the lower hollow spindle, whereby the hollow spindles are set rotating, depending on the draw-off speed of the winding mechanism, in such a way that the twist of the two spun threads is at least partly twisted back again.

2. Device for implementing the method according to Claim 1, including ring spinning devices respectively arranged one above the other with hollow spindles (3; 3'), which are carried on spindle bearing plates (2; 2') located one above the other and are provided with permanently installed yarn carriers, and with a winding mechanism (17) located underneath the two hollow spindles (3; 3'), whereby the respective hollow spindles (3; 3') are guided through the spindle bearing plates and in each case have awhorl (5; 5'), which can be driven by means of a driving belt (10; 10'), for the adjustment of rotational speeds which are in predeterminable relationship with one another, a ring (11; 11'), which can move up and down, with associated ring traveller (12; 12') being assigned to each hollow spindle, and a drawing mechanism (14; 14'), which is standard with ring spinning devices, being arranged ahead of each hollow spindle.

3. Device according to Claim 2, characterized in that a shared winding mechanism (17) is associated respectively with two pairs of hollow spindles located side by side, each comprising two hollow spindles (3; 3') arranged one above the other, this winding mechanism (17) being located essentially in the middle underneath the two pairs of hollow spindles.

4. Device according to Claims 2 and 3, characterized in that a shared drawing mechanism with the corresponding rove supply is associated with each pair of hollow spindles.

## Revendications

1. Procédé de fabrication d'un fil retors dans lequel, dans une première étape, deux fils de mèche (a ; a') tirés de stocks de mèche et passés par des bancs d'étirage sont filés indépendamment l'un de l'autre par le procédé à anneaux en étant enroulés en deux corps de filé (16 ; 16') sur des supports de fil montés en permanence sur des broches creuses (3 ; 3') placées l'une au-dessus de l'autre, après quoi, dans une deuxième étape, avec séparation antérieure des extrémités des filés (b ; b') des fils de mèche étirés, les filés (b ; b') enroulés auparavant en corps de filé sont, avec formation de ballon, de nouveau dévidés des corps de filé et conduits par les axes creux (4 ; 4') des broches creuses, avec passage simultané du filé passé par la broche creuse supérieure également par la broche creuse inférieure, ensemble à un bobinoir (17) placé au-dessous de la broche creuse inférieure, les broches creuses étant mises en rotation en fonction de la vitesse de tirage du bobinoir de façon telle que la torsion des deux filés soit au moins en partie détordue.

2. Dispositif pour la mise en oeuvre du procédé de la revendication 1, comportant des dispositifs de filage à anneaux placés les uns au-dessus des autres avec des broches creuses (3 ; 3') montées sur les bancs à broches (2 ; 2') placés les uns au-dessus des autres et pourvues de supports de fil installés en permanence et avec un bobinoir (17) placé au-dessous des deux broches creuses (3 ; 3'), les broches creuses (3 ; 3') traversant les bancs à broches et présentant chacune une noix (5 ; 5') pouvant être entraînée au moyen d'une courroie (10 ; 10') pour le réglage de vitesses de rotation en relation déterminée entre elles, à chaque broche creuse étant associé un anneau pouvant monter et descendre (11 ; 11') auquel est associé un curseur (12 ; 12'), et chaque broche creuse étant précédée d'un banc d'étirage (14 ; 14') usuel avec les dispositifs de filage à anneaux.

3. Dispositif selon la revendication 2, caractérisé par le fait que, à deux paires de broches creuses placées l'une à côté de l'autre et constituées chacune de deux broches creuses (3 ; 3') placées l'une au-dessus de l'autre, est associé un bobinoir commun (17) qui est placé sensiblement au milieu au-dessous des deux paires de broches creuses.

4. Dispositif selon les revendications 2 et 3, caractérisé par le fait qu'à chaque paire de broches creuses est associé un banc d'étirage commun pourvu du stock de mèche correspondant.
